# EUROPÄISCHE PATENTSCHRIFT

(11) **EP 2 029 878 B1**
(45) Veröffentlichungstag und Bekanntmachung des Hinweises auf die Patenterteilung: **10.11.2010**
(21) Anmeldenummer: 07718460.4
(22) Anmeldetag: 24.05.2007
(51) Int. Cl.: F02G 5/02, F01K 23/10, F01K 27/00, F01K 25/08, F01K 25/02

(54) **VERFAHREN UND EINE VORRICHTUNG ZUR UMWANDLUNG THERMISCHER ENERGIE IN MECHANISCHE ARBEIT**
METHOD AND DEVICE FOR CONVERTING THERMAL ENERGY INTO MECHANICAL WORK
PROCÉDÉ ET DISPOSITIF POUR CONVERTIR DE L'ÉNERGIE THERMIQUE EN ÉNERGIE MÉCANIQUE

(30) Priorität: 01.06.2006 AT 9502006
(43) Veröffentlichungstag der Anmeldung: 04.03.2009
(73) Patentinhaber: International Innovations Limited, Sydney NSW 2000 (AU)
(72) Erfinder: MAYER, Michael, 8010 Graz (AT); PFEIFER, Bernd Peter, 8045 Graz (AT); JEGEL, Franz Peter, 4400 Steyr (AT); HARGREAVES, Steve, Broadbeach, QLD 4218 (AU)
(74) Vertreter: Babeluk, Michael
(86) Internationale Anmeldenummer: PCT/AT2007/000249
(87) Internationale Veröffentlichungsnummer: WO 2007/137315

(56) Entgegenhaltungen:
- WO-A-00/26509
- WO-A-03/081011
- GB-A- 1 380 739
- JP-A- 2002 089 209
- US-A- 2 900 793
- US-A- 3 803 847
- US-A- 4 617 801

## Beschreibung

Die vorliegende Erfindung betrifft ein Verfahren und eine Vorrichtung zur Umwandlung thermischer Energie in mechanische Arbeit gemäß dem Oberbegriff von Patentanspruch 1.

Es sind viele Arten von Kreisprozessen und Vorrichtungen bekannt, die dazu dienen, thermische Energie in mechanische Arbeit und gegebenenfalls in weiterer Folge in elektrischen Strom umzuwandeln. Es handelt sich dabei beispielsweise um Dampfkraftprozesse, Sterlingprozesse oder dergleichen. Eine Möglichkeit des Einsatzes solcher Verfahren besteht darin, den Wirkungsgrad von Brennkraftmaschinen zu steigern, indem die Abwärme einer Nutzung unterzogen wird. Problematisch ist dabei jedoch, dass die zur Verfügung stehenden Temperaturniveaus relativ ungünstig sind, da der Kühlkreislauf von Brennkraftmaschine üblicherweise bei Temperaturen arbeitet, die etwa bei 100°C liegen. Ein ähnliches Problem besteht dann, wenn Wärme aus Solaranlagen in mechanische Arbeit übergeführt werden soll.

Eine spezielle Lösung für einen solchen Wärmekraftprozess ist in der WO 03/081011 A gezeigt. In dieser Druckschrift ist ein Verfahren beschrieben, bei dem durch Erwärmung eines Arbeitsmediums in mehreren Blasenspeichern ein Hydraulikmedium unter Druck gesetzt wird, das in einer Arbeitsmaschine abgearbeitet wird. Obwohl ein solches Verfahren grundsätzlich funktionstüchtig ist, hat sich herausgestellt, dass der Wirkungsgrad bescheiden ist und der apparative Aufwand im Verhältnis zur erzeugbaren Energiemenge relativ groß ist.

Weiters ist aus der US 3,803,847 A ein diskontinuierlich betriebenes Verfahren bekannt, das mit bescheidenem Wirkungsgrad Arbeit durch Umwandlung von Wärme erzeugen kann.

Aus der WO 00/26509 A, der JP 2002-089209 A und aus der US 4,617,801 A sind verschiedene Verfahren und Vorrichtungen zur Umwandlung von Wärme in mechanische Arbeit bekannt. Obgleich bei diesen Verfahren pneumatisch hydraulische Wandler eingesetzt werden, sind die erzielbaren Wirkungsgrade unbefriedigend.

Aufgabe der vorliegenden Erfindung ist es, ein Verfahren der oben beschriebenen Art so auszubilden, dass auch unter thermisch ungünstigen Voraussetzungen ein hoher Wirkungsgrad erreicht werden kann, wobei der apparative Aufbau möglichst gering ist.

Typischerweise besteht ein solches Verfahren gemäß Patentanspruch 1 aus folgenden Schritten, die als Kreisprozess ausgeführt werden:
- Zufuhr von einem flüssigen Arbeitsmedium von einem Vorratsspeicher in einen Arbeitsbehälter;
   - Erwärmen des Arbeitsmediums im Arbeitsbehälter durch einen ersten Wärmetauscher;
   - Überströmen lassen einer Teilmenge des Arbeitsmediums aus dem Arbeitsbehälter in einen Pneumatik-Hydraulik-Wandler, wodurch ein Hydraulikmedium aus dem Pneumatik-Hydraulik-Wandler in eine Arbeitsmaschine gedrückt wird, um die hydraulische Arbeit des Hydraulikmediums in mechanische Arbeit umzuwandeln;
   - Zurückführen des Arbeitsmediums aus dem Pneumatik-Hydraulik-Wandler in den Vorratsspeicher, indem Hydraulikmedium in den Pneumatik-Hydraulik-Wandler rückgeführt wird.

Im ersten Schritt wird ein Arbeitsmedium, das eine passende Dampfdruckkurve hat, wie beispielsweise R134a, das ist 1,1,1,2-Tetrafluorethan, aus einem Vorratsspeicher entnommen. In diesem Vorratsspeicher liegt das Arbeitsmedium in einem Gleichgewichtszustand zwischen einer flüssigen Phase und einer Gasphase vor. Der Druck ist dabei so gewählt, dass dieses Gleichgewicht erhalten bleibt. Im Fall von R134a und einer Umgebungstemperatur von etwa 20°C wird dieser erste Druck etwa 6 bar betragen. Das Arbeitsmedium wird in einen Arbeitsbehälter übergeführt, in dem vorzugsweise ein zweiter höherer Druck herrscht. Der zweite Druck liegt beispielsweise bei 40 bar. Der Energieaufwand für das Überführen kann minimiert werden, wenn in bevorzugter Weise nur flüssiges Arbeitsmedium in den Arbeitsbehälter umgepumpt wird.

Im zweiten Schritt wird das Arbeitsmedium im Arbeitsbehälter erwärmt. Durch die Erwärmung wird der Druck weiter erhöht und das Arbeitsmedium verdampft teilweise. Die Erwärmung erfolgt vorzugsweise durch Abwärme, beispielsweise aus einer Brennkraftmaschine mit innerer Verbrennung. Bei einer Erwärmung auf 100°C kann die Abwärme optimal ausgenutzt werden.

Im dritten Schritt wird das Arbeitsmedium in einen Pneumatik-Hydraulik-Wandler überströmen gelassen. Dies kann zeitlich nach dem zweiten Schritt erfolgen, d.h. dass zunächst die Wärme vollständig zugeführt wird und danach die Verbindung zwischen dem Arbeitsbehälter und dem Pneumatik-Hydraulik-Wandler hergestellt wird. Es kann aber auch eine teilweise oder vollständige Gleichzeitigkeit dieser Schritte vorliegen, d.h., dass das Medium im Arbeitsbehälter während des Überströmens in den Pneumatik-Hydraulik-Wandler erwärmt wird. Auf diese Weise kann der Wirkungsgrad optimiert werden, da die durch die Expansion des Arbeitsmediums eintretende Abkühlung sofort kompensiert wird. Darüber hinaus wird die Zykluszeit verkürzt. Im Pneumatik-Hydraulik-Wandler, der beispielsweise als Blasenspeicher ausgeführt ist, verdrängt das einströmende Arbeitsmedium ein im Hydraulikraum vorliegendes Hydraulikmedium, das in einer geeigneten Arbeitsmaschine, beispielsweise einem Hydraulikmotor abgearbeitet wird, um mechanische Arbeit zu erzeugen, die wiederum beispielsweise zur Erzeugung elektrischer Energie genutzt werden kann.

Im vierten Schritt wird der Pneumatik-Hydraulik-Wandler über eine kleine Pumpe wieder mit dem Hydraulikmedium gefüllt, wobei das Arbeitsmedium verdrängt wird und in den Vorratsspeicher rückgeführt wird. Gegebenenfalls wird das Arbeitsmedium dabei über einen zweiten Wärmetauscher geführt, um eine Temperaturanpassung auf Umgebungstemperatur vornehmen zu können.

Nach diesem vierten Schritt wird der Kreisprozess mit dem ersten Schritt weitergeführt.

Der Wirkungsgrad und die Leistungsfähigkeit der Anlage kann optimiert werden, wenn die möglichen Phasenübergänge entsprechend ausgenutzt werden. Insbesondere sollte das Arbeitsmedium im ersten Schritt ausschließlich flüssig bewegt werden, während im dritten Schritt nur die Gasphase in den Pneumatik-Hydraulik-Wandler übergeführt wird.

Vorzugsweise ist vorgesehen, dass während des Zurückführens des Arbeitsmediums aus dem Pneumatik-Hydraulik-Wandler in den Vorratsspeicher die Verbindung zwischen dem Arbeitsbehälter und dem Pneumatik-Hydraulik-Wandler unterbrochen wird. Auf diese Weise können Überströmverluste minimiert werden.

Eine Optimierung des Wirkungsgrades ist möglich, wenn das Arbeitsmedium bei der Zufuhr vom Vorratsspeicher in den Arbeitsbehälter gekühlt wird. Die Kühlung kann durch einen Umgebungswärmetauscher, also einen gewöhnlichen Kühler erfolgen, es ist aber auch möglich, Kälteleistung aus dem zweiten Wärmetauscher zu verwenden, sofern die Kälte nicht anderweitig, beispielsweise für eine Klimaanlage oder ein Kühlaggregat benötigt wird.

Besonders günstig ist es, wenn das Hydraulikmedium auf einer Temperatur gehalten wird, die der mittleren Temperatur des Arbeitsmediums im Pneumatik-Hydraulik-Wandler entspricht. Auf diese Weise können unerwünschte Temperaturausgleichseffekte vermieden werden.

Wie bereits ausgeführt ist es möglich, dass das Arbeitsmedium aus dem Pneumatik-Hydraulik-Wandler durch einen zweiten Wärmetauscher geführt wird. Je nach Führung des Verfahrens können dabei im zweiten Wärmetauscher tiefe Temperaturen entstehen, die durch die Expansion des Arbeitsmediums verursacht sind. Diese tiefen Temperaturen können zur Kühlung verwendet werden, um die dort benötigte Energie einzusparen.

Eine weitere Optimierung insbesondere der Kälteproduktion kann dadurch erfolgen, dass das Arbeitsmedium aus dem Pneumatik-Hydraulik-Wandler auf einen Entspannungsdruck entspannt wird, der unterhalb des ersten Drucks im Vorratsspeicher liegt und in der Folge auf den ersten Druck komprimiert wird.

Weiters betrifft die vorliegende Erfindung eine Vorrichtung zur Umwandlung thermischer Energie in mechanische Arbeit, mit einem Vorratsspeicher, einem Arbeitsbehälter und einer Arbeitsmaschine zur Umwandlung von hydraulischer Arbeit in mechanische Arbeit.

Erfindungsgemäß ist vorgesehen, dass der Arbeitsbehälter mit einem ersten Wärmetauscher in Verbindung steht, um das Arbeitsmedium zu erwärmen, dass der Arbeitsbehälter weiters mit einem Pneumatik-Hydraulik-Wandler verbunden ist, der den Druck des Arbeitsmediums auf ein Hydraulikmedium überträgt, und dass eine Rückführleitung für das Arbeitsmedium aus dem Pneumatik-Hydraulik-Wandler in den Vorratsspeicher vorgesehen ist.

Eine besonders bevorzugte Ausführungsvariante der Erfindung sieht vor, dass mehrere Arbeitsbehälter und Pneumatik-Hydraulik-Wandler parallel geschaltet sind.

Bei der praktischen Ausführung werden beispielsweise fünf der in Fig. 1 dargestellten Vorrichtungen parallel nebeneinander angeordnet und zeitlich versetzt zueinander betrieben, wie dies beispielsweise bei einer Fünfzylinderbrennkraftmaschine der Fall ist. Dadurch kann eine kontinuierlicher Betrieb ohne nennenswerte zyklische Schwankungen erreicht werden.

In der Folge werden das erfindungsgemäße Verfahren und die erfindungsgemäße Vorrichtung anhand des Schaltungsdiagramms von Fig. 1 näher erläutert, das die wesentlichen Komponenten der Anlage darstellt. Fig. 2 zeigt eine typische Dampfdruckkurve eines Arbeitsmediums.

In einem Vorratsspeicher 1 liegt ein Arbeitsmedium vor, wobei hier beispielsweise ein Kältemittel, wie R 134 a zum Einsatz gelangen kann. Das Arbeitsmedium im Vorratsspeicher 1 liegt dabei im Phasengleichgewicht bei Umgebungstemperatur und einem Druck von etwa 6 bar vor. Der Vorratsspeicher 1 ist über eine Speisepumpe 2 mit einem Arbeitsbehälter 3 verbunden, wobei diese Verbindung über ein Ventil 4 schaltbar ist. Im Arbeitsbehälter 3 ist ein erster Wärmetauscher 5 angeordnet, der zur Erwärmung des Arbeitsmediums im Arbeitsbehälter 3 dient. Der Wärmetauscher 5 wird über eine Förderpumpe 6 mit Abwärme einer hier nicht dargestellten Brennkraftmaschine mit innerer Verbrennung versorgt, indem beispielsweise Wasser mit 100°C durch den ersten Wärmetauscher 5 hindurchgeführt wird. Der Arbeitsbehälter 5 steht über eine Überströmleitung 7 mit einem ersten Arbeitsraum 8a eines Pneumatik-Hydraulik-Wandlers 8 in Verbindung, der als Blasenspeicher ausgebildet ist. Der erste Arbeitsraum 8a ist von einem zweiten Arbeitsraum 8b durch eine flexible Membran 8c getrennt, die die beiden Arbeitsräume 8a, 8b voneinander trennt, jedoch einen Druckausgleich ermöglicht. Der zweite Arbeitsraum 8b des Pneumatik-Hydraulik-Wandlers 8 steht mit einem Hydraulikkreislauf in Verbindung, der aus einer Arbeitsmaschine 9 mit daran angeflanschtem Generator 10, einem Ölbehälter 20, einer Rückführpumpe 17 und einem dritten Wärmetauscher 11 besteht. Der dritte Wärmetauscher 11 wird von einer Pumpe 12 versorgt. Eine weitere Arbeitsleitung 19 verbindet den ersten Arbeitsraum 8a des Pneumatik-Hydraulik-Wandlers 8 mit einem zweiten Wärmetauscher 16, der über eine Förderpumpe 14 mit dem Vorratsspeicher 1 in Verbindung steht. Im Übrigen sind die Leitungen 7, 19 durch Ventile 7a, 19a wahlweise verschließbar.

In der Folge wird der Betrieb der erfindungsgemäßen Vorrichtung näher erläutert:
In einem ersten Schritt wird flüssiges Arbeitsmedium aus dem Vorratsspeicher 1 durch die Speisepumpe 2 in den Arbeitsbehälter 3 übergeführt, wobei der Druck von 6 bar auf 40 bar erhöht wird.

Nachdem der Arbeitsbehälter 3 vollständig mit flüssigem Arbeitsmedium gefüllt ist, wird das Ventil 4 geschlossen und es erfolgt eine Erwärmung über den ersten Wärmetauscher 5. Diese Erwärmung stellt den zweiten Schritt dar. Dabei kann die Abwärme aus einem anderen Prozess genutzt werden.

Durch die Erwärmung auf 100°C verdampft ein Teil des Arbeitsmediums im Arbeitsbehälter 3 und dieser Dampf wird in einem dritten Schritt über die Leitung 7 bei geöffneten Ventil 7a in den ersten Arbeitsraum 8a des Pneumatik-Hydraulik-Wandlers 8 übergeführt. Der Druckabfall wird dabei durch weitere Erwärmung über den ersten Wärmetauscher 5 ausgeglichen. Gleichzeitig verschiebt sich die Membran 8c des Pneumatik-Hydraulik-Wandlers 8 in Richtung des zweiten Arbeitsraums 8b, so dass Hydraulikmedium durch die Arbeitsmaschine 9 gedrückt wird, die den Generator 10 antreibt. Der dritte Schritt ist beendet, sobald der zweite Arbeitsraum 8b des Pneumatik-Hydraulik-Wandlers 8 weitgehend entleert ist.

In einem vierten Schritt wird über die Pumpe 17 Hydraulikmedium aus dem Behälter 20 in den zweiten Arbeitsraum 8b des Pneumatik-Hydraulik-Wandlers 8 zurückgeführt und das Arbeitsmedium aus dem ersten Arbeitsraum 8a über das mittlerweile geöffnete Ventil 19a in der Leitung 19 durch den zweiten Wärmetauscher 16 hindurchgeführt und entspannt. Eine Förderpumpe 14 führt das Arbeitsmedium zurück in den Vorratsspeicher 1. Wie durch den Pfeil 21 angedeutet, kann die vom Arbeitsmedium im zweiten Wärmetauscher 16 aufgenommene Wärme als Kälteleistung abgeführt werden, um beispielsweise eine Kühlanlage oder Klimaanlage zu betreiben. Es kann aber auch ein Teilstrom über einen Wärmetauscher 15 dazu verwendet werden, das Arbeitsmedium beim Verdichten zu kühlen.

Fig. 2 stellt eine typische Dampfdruckkurve eines im oben beschriebenen Kreisprozess verwendbaren Arbeitsmediums dar. Es handelt sich dabei um das als Kältemediume bekannt R 134 a, also 1,1,1,2-Tetrafluorethan. Wie ersichtlich, steht die flüssige Phase mit der Gasphase bei Umgebungstemperatur bei einem Druck von etwa 6 bar im Gleichgewicht. Bei einer Temperatur von 100°C beträgt dieser Gleichgewichtsdruck etwa 40 bar.

Die vorliegende Erfindung ermöglicht es, mit einfachem apparativem Aufbau Abwärme von anderen Prozessen, wie etwa dem Betrieb einer Brennkraftmaschine mit innerer Verbrennung optimal zu nutzen.

## Patentansprüche

1. Verfahren zur Umwandlung thermischer Energie in mechanische Arbeit mit folgenden Schritten, die in angegebener Reihenfolge als Kreisprozess ausgeführt werden:
- Zufuhr von einem flüssigen Arbeitsmedium von einem Vorratsspeicher (1) in welchem es mit einer Gasphase des Arbeitsmediums im Gleichgewicht vorliegt, in einen Arbeitsbehälter (3);
- Erwärmen des Arbeitsmediums im Arbeitsbehälter (3) durch einen ersten Wärmetauscher (5), so dass der Druck des Arbeitsmediums steigt und es teilweise verdampft;
- Überströmen lassen einer Teilmenge des Arbeitsmediums aus dem Arbeitsbehälter (3) in einen Pneumatik-Hydraulik-Wandler (8), wodurch ein Hydraulikmedium aus dem Pneumatik-Hydraulik-Wandler (8) in eine Arbeitsmaschine (9) gedrückt wird, um die hydraulische Arbeit des Hydraulikmediums in mechanische Arbeit umzuwandeln;
- Zurückführen des Arbeitsmediums aus dem Pneumatik-Hydraulik-Wandler (8) in den Vorratsspeicher (1), indem Hydraulikmedium mittels einer Pumpe in den Pneumatik-Hydraulik-Wandler (8) rückgeführt wird;
**dadurch gekennzeichnet, dass** das Arbeitsmedium bei der Zufuhr vom Vorratsspeicher (1) in den Arbeitsbehälter (3) durch einen Wärmetauscher (15) gekühlt wird und dass das Arbeitsmedium aus dem Pneumatik-Hydraulik-Wandler (8) bei Rückführung in den Vorratsspeicher (1) durch einen zweiten Wärmetauscher (16) geführt wird, um das Arbeitsmedium im Wärmetauscher (15) zu kühlen.

2. Verfahren nach Anspruch 1, **dadurch gekennzeichnet, dass** das Arbeitsmedium von einem ersten, niedrigeren Druck im Vorratsspeicher (1) auf einen zweiten, höheren Druck im Arbeitsbehälter (3) verdichtet wird.

3. Verfahren nach einem der Ansprüche 1 oder 2, **dadurch gekennzeichnet, dass** das Arbeitsmedium in flüssiger Form vom Vorratsspeicher (1) in den Arbeitsbehälter (3) übergeführt wird.

4. Verfahren nach einem der Ansprüche 1 bis 3, **dadurch gekennzeichnet, dass** das Arbeitsmedium beim Erwärmen im Arbeitsbehälter (3) teilweise verdampft wird und in gasförmigem Zustand vom Arbeitsbehälter (3) in den Pneumatik-Hydraulik-Wandler (8) geführt wird.

5. Verfahren nach einem der Ansprüche 1 bis 4, **dadurch gekennzeichnet, dass** das Arbeitsmedium im Arbeitsbehälter (3) isochor erwärmt wird.

6. Verfahren nach einem der Ansprüche 1 bis 5, **dadurch gekennzeichnet, dass** während des Zurückführens des Arbeitsmediums aus dem Pneumatik-Hydraulik-Wandler (8) in den Vorratsspeicher (1) die Verbindung zwischen dem Arbeitsbehälter (3) und dem Pneumatik-Hydraulik-Wandler (8) durch ein Ventil (7a) unterbrochen wird.

7. Verfahren nach einem der Ansprüche 1 bis 6, **dadurch gekennzeichnet, dass** das Hydraulikmedium durch einen Wärmetauscher auf einer Temperatur gehalten wird, die der mittleren Temperatur des Arbeitsmediums im Pneumatik-Hydraulik-Wandler (8) entspricht.

8. Verfahren nach einem der Ansprüche 1 bis 9, **dadurch gekennzeichnet, dass** das Arbeitsmedium aus dem Pneumatik-Hydraulik-Wandler (8) auf einen Entspannungsdruck entspannt wird, der unterhalb des ersten Drucks im Vorratsspeicher (1) liegt und in der Folge auf den ersten Druck komprimiert wird.

9. Verfahren nach einem der Ansprüche 1 bis 8, **dadurch gekennzeichnet, dass** ein Teilstrom der im Wärmetauscher (16) abgeführten Kälteleistung zur Kühlung des Wärmetauschers (15) eingesetzt wird.

10. Vorrichtung zur Umwandlung thermischer Energie in mechanische Arbeit, mit einem Vorratsspeicher (1) zur Speicherung von Arbeitsmedium in einem Flüssig-Dampf-Gleichgewicht, einem Arbeitsbehälter (3) und einer Arbeitsmaschine (9) zur Umwandlung von hydraulischer Arbeit in mechanische Arbelt,
- wobei eine Vorrichtung zur Überführung von Arbeitsmedium zwischen Vorratsspeicher (1) und Arbeitsbehälter (3) vorgesehen ist;
- wobei der Arbeitsbehälter (3) mit einem ersten Wärmetauscher (5) in Verbindung steht, um das Arbeitsmedium zu erwärmen, **dadurch** seinen Druck zu erhöhen und es teilweise zu verdampfen;
- wobei der Arbeitsbehälter (3) weiters mit einem Pneumatik-Hydraulik-Wandler (8) verbunden ist, der den Druck des Arbeitsmediums auf ein Hydraulikmedium überträgt, welches die Arbeitsmaschine antreibt, um mechanische Arbeit zu erzeugen; und
- wobei eine Pumpe (17) zur Wiederbefüllung des Pneumatik-Hydraulik-Wandlers (8) mit Hydraulikmedium sowie eine Rückführleitung für das Arbeitsmedium aus dem Pneumatik-Hydraulik-Wandler (8) in den Vorratsspeicher (1) vorgesehen ist; und
- wobei ein zweiter Wärmetauscher (16) zwischen dem Pneumatik-Hydraulik-Wandler (8) und dem Vorratsspeicher (1) angeordnet ist, der mit dem Wärmetauscher (15) in Verbindung steht.

11. Vorrichtung nach Anspruch 10, **dadurch gekennzeichnet, dass** eine Speisepumpe (2) zum Pumpen des Arbeitsmediums aus dem Vorratsspeicher (1) in den Arbeitsbehälter (3) vorgesehen ist.

12. Vorrichtung nach einem der Ansprüche 10 bis 11, **dadurch gekennzeichnet, dass** der erste Wärmetauscher (5) in dem Arbeitsbehälter (3) eingebaut ist.

13. Vorrichtung nach einem der Ansprüche 10 bis 12, **dadurch gekennzeichnet, dass** die Arbeitsmaschine (9) als Hydraulikmotor ausgebildet ist.

14. Vorrichtung nach einem der Ansprüche 10 bis 13, **dadurch gekennzeichnet, dass** der Pneumatik-Hydraulik-Wandler (8) als Blasenspeicher ausgebildet ist, dass der Arbeitsbehälter (3) als Verdampfer ausgebildet ist und dass der zweite Wärmetauscher (16) als Kondensator ausgebildet ist.

15. Vorrichtung nach einem der Ansprüche 10 bis 14, **dadurch gekennzeichnet, dass** stromabwärts des zweiten Wärmetauschers (16) eine Förderpumpe vorgesehen ist.

16. Vorrichtung nach einem der Ansprüche 10 bis 15, **dadurch gekennzeichnet, dass** ein dritter Wärmetauscher (11) im Kreislauf des Hydraulikmediums angeordnet ist.

17. Vorrichtung nach einem der Ansprüche 10 bis 16, **dadurch gekennzeichnet, dass** eine Brennkraftmaschine mit innerer Verbrennung vorgesehen ist, die eine Kühleinrichtung aufweist, die mit dem Arbeitsbehälter (3) in Verbindung steht.

18. Vorrichtung nach einem der Ansprüche 10 bis 17, **dadurch gekennzeichnet, dass** mehrere Arbeitsbehälter (3) und Pneumatik-Hydraulik-Wandler (8) parallel geschaltet sind.

## Claims

1. A method for converting thermal energy into mechanical work, with said method involving the following steps that are performed in the stated sequence as a cyclic process:
- supplying a liquid working medium to a work tank (3) from a storage reservoir (1) in which it is present in a gas phase of the working medium in equilibrium;
- heating the working medium in the work tank (3) via a first heat exchanger (5), so that the pressure of the working medium will rise and it will evaporate partly;
- allowing a fraction of the working medium to overflow from the work tank (3) into a pneumatic-hydraulic converter (8), thus causing a hydraulic medium to be urged from the pneumatic-hydraulic converter (8) into a working machine (9) for conversion of the hydraulic work of the hydraulic medium into mechanical work;
- returning the working medium from the pneumatic-hydraulic converter (8) into the storage reservoir (1) by recirculating hydraulic medium into the pneumatic-hydraulic converter (8) by means of a pump;
**characterised in that** the working medium is cooled by a heat exchanger (15) during the supply from the storage reservoir (1) into the work tank (3), and the working medium is guided through a second heat exchanger (16) from the pneumatic-hydraulic converter (8) during recirculation into the storage reservoir (1) in order to cool the working medium in the heat exchanger (15).

2. A method according to claim 1, **characterised in that** the working medium is compressed from a first, lower pressure in the storage reservoir (1) to a second, higher pressure in the work tank (3).

3. A method according to one of the claims 1 or 2, **characterised in that** the working medium is transferred in a liquid form from the storage reservoir (1) to the work tank (3).

4. A method according to one of the claims 1 through 3, **characterised in that** the working medium evaporates partially while being heated in the work tank (3) and is directed in the gaseous state from the work tank (3) into the pneumatic-hydraulic converter (8).

5. A method according to one of the claims 1 through 4, **characterised in that** the working medium is heated isochorically in the work tank (3).

6. A method according to one of the claims 1 through 5, **characterised in that** the connection between the work tank (3) and the pneumatic-hydraulic converter (8) is interrupted by a valve (7a) while the working medium is being returned from the pneumatic-hydraulic converter (8) into the storage reservoir (1).

7. A method according to one of the claims 1 through 6, **characterised in that** the hydraulic medium is maintained by a heat exchanger at a temperature that corresponds to the mean temperature of the working medium in the pneumatic-hydraulic converter (8).

8. A method according to one of the claims 1 through 9, **characterised in that** the working fluid coming from the pneumatic-hydraulic converter (8) is caused to expand to an expansion pressure that is lower than the first pressure in the storage reservoir (1) and is compressed to the first pressure thereafter.

9. A method according to one of the claims 1 through 8, **characterised in that** a partial flow of the cooling capacity discharged in the heat exchanger (16) is used for cooling the heat exchanger (15).

10. An apparatus for converting thermal energy into mechanical work, comprising a storage reservoir (1) for storing working medium in a liquid-vapor equilibrium, a work tank (3) and a working machine (9) for converting hydraulic work into mechanical work;
- with an apparatus being provided for transferring working medium between storage reservoir (1) and work tank (3);
- with the work tank (3) being in connection with a first heat exchanger (5) in order to heat the working medium, to thus increase its pressure and to partly evaporate the same;
- with the work tank (3) further being connected with a pneumatic-hydraulic converter (8) which transfers the pressure of the working medium onto a hydraulic medium which drives the working machine in order to generate mechanical work, and
- with a pump (17) being provided for refilling the pneumatic-hydraulic converter (8) with hydraulic medium and a recirculation line for the working medium from the pneumatic-hydraulic converter (8) to the storage reservoir (1), and
- with a second heat exchanger (16) being arranged between the hydraulic-pneumatic converter (8) and the storage reservoir (1) which is in connection with the heat exchanger (15).

11. An apparatus according to claim 10, **characterised in that** there is provided a feed pump (2) for pumping the working medium from the storage reservoir (1) into the work tank (3).

12. An apparatus according to one of the claims 10 through 11, **characterised in that** the first heat exchanger (5) is mounted in the work tank (3).

13. An apparatus according to one of the claims 10 through 12, **characterised in that** the working machine (9) is configured to be a hydraulic motor.

14. An apparatus according to one of the claims 10 through 13, **characterised in that** the pneumatic-hydraulic converter (8) is configured to be a bladder accumulator, the work tank (3) is arranged as an evaporator and the second heat exchanger (16) is arranged as a condenser.

15. An apparatus according to one of the claims 10 through 14, **characterised in that** a feed pump is provided downstream of the second heat exchanger (16).

16. An apparatus according to one of the claims 10 through 15, **characterised in that** a third heat exchanger (11) is disposed in the circuit of the hydraulic medium.

17. An apparatus according to one of the claims 10 through 16, **characterised in that** there is provided an internal combustion engine having a cooling system that communicates with the work tank (3).

18. An apparatus according to one of the claims 10 through 17, **characterised in that** a plurality of work tanks (3) and of pneumatic-hydraulic converters (8) are connected in parallel.

## Revendications

1. Procédé pour convertir de l'énergie thermique en travail mécanique selon les étapes suivantes qui sont réalisées dans l'ordre décrit sous la forme d'un procédé cyclique :
- transfert d'un milieu de travail liquide à partir d'un réservoir d'alimentation (1) dans lequel il se trouve à l'équilibre avec le milieu de travail en phase gazeuse, dans un réservoir de travail (3),
- réchauffage du milieu de travail dans le réservoir (3) par un premier échangeur de chaleur (5) de sorte que la pression du milieu de travail augmente et qu'il se vaporise partiellement,
- débordement d'une fraction du milieu de travail à partir du réservoir (3) dans un convertisseur pneumatique-hydraulique (8), le milieu hydraulique étant refoulé à partir du convertisseur hydraulique-pneumatique (8) dans une machine de travail (9) pour convertir le travail hydraulique du milieu hydraulique en travail mécanique,
- retour du milieu de travail du convertisseur pneumatique-hydraulique (8) dans le réservoir d'alimentation (1), en ce que le milieu hydraulique est ramené au moyen d'une pompe dans le convertisseur pneumatique-hydraulique (8),
procédé **caractérisé en ce que**
le milieu de travail est refroidi lors de son cheminement du réservoir d'alimentation (1) au réservoir de travail (3) par un échangeur de chaleur (15) et le milieu de travail est conduit du convertisseur pneumatique-hydraulique (8) en retour dans le réservoir (1) par un second échangeur de chaleur (16) pour refroidir le milieu de travail dans l'échangeur de chaleur (15).

2. Procédé selon la revendication 1,
**caractérisé en ce que**
le milieu de travail est comprimé d'une première pression basse dans le réservoir d'alimentation (1) à une seconde pression plus élevée dans le réservoir de travail (3).

3. Procédé selon la revendication 1 ou 2,
**caractérisé en ce que**
le milieu de travail est transféré à l'état liquide à partir du réservoir d'alimentation (1) dans le réservoir de travail (3).

4. Procédé selon l'une des revendications 1 à 3,
**caractérisé en ce que**
le milieu de travail réchauffé dans le réservoir de travail (3) est partiellement vaporisé et il est conduit à l'état gazeux du réservoir de travail (3) dans le convertisseur pneumatique-hydraulique (8).

5. Procédé selon l'une des revendications 1 à 4,
**caractérisé en ce que**
le milieu de travail est réchauffé dans le réservoir de travail (3) de manière isochore.

6. Procédé selon l'une des revendications 1 à 5,
**caractérisé en ce que**
pendant le retour du milieu de travail, du convertisseur pneumatique-hydraulique (8) vers le réservoir d'alimentation (1), la liaison entre le réservoir de travail (3) et le convertisseur pneumatique-hydraulique (8) est interrompue par une soupape (7a).

7. Procédé selon l'une des revendications 1 à 6,
**caractérisé en ce que**
le milieu hydraulique est maintenu, par un échangeur de chaleur à une température qui correspond à la température moyenne du milieu de travail dans le convertisseur pneumatique-hydraulique (8).

8. Procédé selon l'une des revendications 1 à 7,
**caractérisé en ce que**
le milieu de travail est détendu à partir du convertisseur pneumatique-hydraulique (8) à une pression de détente inférieure de la première pression dans le réservoir d'alimentation (1) pour être ensuite comprimé pour atteindre cette première pression.

9. Procédé selon l'une des revendications 1 à 8,
**caractérisé en ce qu'**
on utilise une fraction de la puissance frigorifique évacuée de l'échangeur de chaleur (16) pour refroidir l'échangeur de chaleur (15).

10. Dispositif pour convertir de l'énergie thermique en travail mécanique comprenant :
- un réservoir d'alimentation (1) pour emmagasiner le milieu de travail à l'équilibre liquide-vapeur, un réservoir de travail (3) et une machine de travail (9) pour convertir le travail hydraulique en travail mécanique,
- un dispositif pour transférer le milieu de travail entre le réservoir d'alimentation (1) et le réservoir de travail (3),
- le réservoir de travail (3) étant relié à un premier échangeur de chaleur (5) pour réchauffer le milieu de travail pour augmenter sa pression et le vaporiser partiellement,
- le réservoir de travail (3) étant en outre relié à un convertisseur pneumatique-hydraulique (8) qui transfert la pression du milieu de travail à un milieu hydraulique entraînant la machine pour obtenir un travail mécanique, et
- une pompe (17) pour le remplissage du convertisseur pneumatique-hydraulique (8) avec du milieu hydraulique ainsi qu'une conduite de retour pour le milieu de travail partant du convertisseur pneumatique-hydraulique (8) vers le réservoir (1), et
- un second échangeur de chaleur (16) entre le convertisseur pneumatique-hydraulique (8) et le réservoir d'alimentation (1) étant relié à l'échangeur de chaleur (15).

11. Dispositif selon la revendication 10,
**caractérisé par**
une pompe d'alimentation (2) pour pomper le milieu de travail du réservoir d'alimentation (1) vers le réservoir de travail (3).

12. Dispositif selon l'une des revendications 10 à 11,
**caractérisé en ce qu'**
le premier échangeur de chaleur (5) est installé dans le réservoir de travail (3).

13. Dispositif selon l'une des revendications 10 à 12,
**caractérisé en ce que**
la machine (9) est un moteur hydraulique.

14. Dispositif selon l'une des revendications 10 à 13,
**caractérisé en ce que**
le convertisseur pneumatique-hydraulique est un réservoir à soufflet, et le réservoir de travail (3) est un vaporisateur et le second échangeur de chaleur (16) est un condenseur.

15. Dispositif selon l'une des revendications 10 à 14,
**caractérisé par**
on prévoit une pompe de transfert en aval du second échangeur de chaleur (16),

16. Dispositif selon l'une des revendications 10 à 15,
**caractérisé par**
un troisième échangeur de chaleur (11) se trouve dans le circuit du milieu hydraulique.

17. Dispositif selon l'une des revendications 10 à 16,
**caractérisé par**
une machine thermique à combustion interne équipée d'une installation de refroidissement relié avec le réservoir de travail (3).

18. Dispositif selon l'une des revendications 10 à 17,
**caractérisé en ce que**
plusieurs réservoirs de travail (3) et convertisseurs pneumatiques-hydrauliques (8) sont branchés en parallèle.
